# FASCICULE DE BREVET EUROPEEN

(11) **EP 2 690 027 B1**
(45) Date de publication et mention de la délivrance du brevet: **16.09.2015**
(21) Numéro de dépôt: 13177877.1
(22) Date de dépôt: 24.07.2013
(51) Int. Cl.: B65D 19/18

(54) **Container à ceinture sur palette**
Container mit Gurten auf Palette
Belt container on pallet

(30) Priorité: 26.07.2012 FR 1257278
(43) Date de publication de la demande: 29.01.2014
(73) Titulaire: DS SMITH DUCAPLAST, 59470 Wormhout (FR)
(72) Inventeur: Ommeslagh, Marc, 8210 LOPPEM (BE)
(74) Mandataire: Gevers France

(56) Documents cités:
- BE-A5- 1 013 770
- DE-A1-102006 022 196
- FR-A1- 2 478 447

## Description

La présente invention porte sur un container comprenant une ceinture montée sur un plateau support, tel qu'une palette, la ceinture étant pourvue notamment de moyens de fixation au plateau support.

### Art antérieur

On connaît des containers (par exemple dans DE 102 006 022 196), comprenant une palette et une ceinture formée de plusieurs panneaux définissant un volume de chargement, la ceinture étant en appui vertical sur la palette par son bord inférieur et fixée à la palette par au moins un élément de verrou solidaire d'un panneau de la ceinture et coopérant avec un bord de la palette pour immobiliser la ceinture sur la palette selon la direction verticale.

Néanmoins, la mise en place ou le démontage de la ceinture sur la palette nécessite de dresser manuellement la ceinture sur la palette et de réaliser le verrouillage des éléments de verrou à la palette, autant de fois que nécessaire pour verrouiller l'ensemble des verrous (de deux à quatre par ceinture), et inversement pour le démontage de la ceinture, ce qui est fastidieux pour l'opérateur et demande du temps.

La présente demande a pour objet de remédier à ces inconvénients en tout ou partie.

### Exposé de l'invention

A cet effet, il est proposé un container comprenant un plateau support, tel qu'une palette, et une ceinture formée de plusieurs panneaux aptes à être déployés sur le plateau support en un volume de chargement du container, la ceinture étant alors en appui vertical sur le plateau support par son bord inférieur et fixée au plateau support par au moins un élément de fixation de la ceinture au plateau support. Le container est caractérisé par le fait que l'élément de fixation comprend au moins une sangle solidaire du plateau support en deux points distants l'un de l'autre, la ceinture étant reliée en coulissement à la sangle par au moins l'un de ses panneaux.

Ainsi, la ceinture peut être déployée sur le plateau support par coulissement dudit panneau sur la sangle.

La sangle peut être reliée au plateau support par ses extrémités à au moins deux côtés ou proche du plateau support.

Avantageusement, le container comprend deux sangles ou plus disposées parallèlement entre elles sur le plateau support et en particulier deux sangles symétriques l'une de l'autre par rapport à un plan médian du plateau support ou de la ceinture. La fixation de la ceinture sur le plateau support est ainsi équilibrée et renforcée.

Avantageusement, la ceinture est apte à être déployée d'une position hors service à faible volume, par exemple mise à plat, à une position dressée de service offrant un volume de chargement sur le plateau support.

Avantageusement, la ceinture est agencée pour être rabattue en position hors service sur une surface du plateau support circonscrite dans celle de la section de base de la ceinture dressée sur le plateau support, de sorte que la ceinture en position hors service, rabattue, ne soit pas en saillie du plateau support latéralement.

Ainsi, si le container comprend un couvercle pour fermer la ceinture en position dressée, à sa partie supérieure, ce couvercle pourra également être disposé sur la ceinture rabattue en position hors service sur le plateau support, ce qui facilite le rangement et le stockage en empilement du container en position hors service.

Avantageusement, ladite sangle passe au travers de la ceinture dans des ouvertures ménagées à la base de deux panneaux opposés de celle-ci. Ainsi la ceinture peut être dressée ou rabattue sur le plateau support par un simple déplacement de la ceinture le long de la sangle, par exemple en glissant la ceinture sur le plateau support le long de la sangle par les ouvertures depuis une position rabattue jusqu'à une position dressée sur le plateau support. En particulier, lesdites ouvertures de la ceinture peuvent être pourvues d'un oeillet de passage de la sangle, de sorte que ces ouvertures sont protégées des déchirures et que la ceinture glisse facilement sur la sangle. Les ouvertures peuvent aussi être réalisées par des éléments rapportés sur la ceinture et formant des passants ou boucles.

Avantageusement, la ceinture est conformée pour être dressée par dépliage de sa paroi, depuis une position rabattue jusqu'à une position dressée, et inversement être rabattue par pliage de sa paroi depuis une position dressés, de sorte que le seul mouvement de dépliage ou pliage de la ceinture guidé par la sangle permet de dresser ou rabattre la ceinture sur le plateau support.

De préférence, la ceinture comporte quatre panneaux de côté articulés l'un à l'autre, deux panneaux opposés de la ceinture étant repliables chacun en au moins deux parties venant l'une sur l'autre pour disposer la ceinture en repliement à faible volume (à plat) en position hors service, pouvant être notamment rabattue sur le plateau support. En particulier, les dits deux panneaux opposés sont repliables chacun en deux parties égales, tel un M.

Avantageusement, les ouvertures de passage des sangles sont formées dans les deux autres panneaux (non repliables) de la ceinture. Ainsi, le pliage de la ceinture est réalisé par l'opérateur par une simple manoeuvre de poussée de la ceinture vers l'extérieur depuis le côté de la ceinture tourné vers l'opérateur, ou de traction du côté extérieur de la ceinture vers l'intérieur, de la ceinture dressée et inversement pour le déploiement de la ceinture.

Avantageusement, le bord inférieur de la ceinture est reçu dans une rainure périphérique du plateau support ou de la palette, la sangle étant configurée pour coopérer avec la rainure, par exemple venir en prise avec le fond de la rainure, pour lier la ceinture au plateau support.

La sangle peut comporter une extrémité liée à demeure au plateau support et une extrémité amovible apte à être reliée au plateau support, de sorte que la sangle demeure solidaire du plateau support et donc ne risque pas de s'égarer. De plus, la ceinture, en cas de besoin, peut être désolidarisée du plateau support en ôtant la sangle des ouvertures de la ceinture.

La dite extrémité amovible de la sangle est avantageusement apte à tendre la sangle sur le plateau support, ce qui facilite le mouvement de débattement de la ceinture sur la sangle, notamment quant à son guidage sur la sangle.

De préférence, la sangle comporte une caractéristique élastique telle que lorsqu'elle est reliée au plateau support, elle soit maintenue serrée sur la ceinture aussi bien dans la position rabattue que dans la position dressée de la ceinture. Ainsi, la ceinture n'est pas sujette à un jeu de liaison avec le plateau support. De plus, une marge d'étirement de la sangle sur le plateau support est ainsi ménagée pour la manoeuvre de la ceinture sur le plateau support, par exemple pour son débattement ou rabattement.

La sangle peut encore comporter au moins une extrémité amovible, par exemple deux extrémités amovibles telles que définies ci-dessus.

Ladite extrémité amovible de la sangle peut comporter un dispositif d'attache au plateau support, par exemple un dispositif d'attache rapide au plateau support. De préférence, ce dispositif d'attache au plateau support comprend une partie de prise au plateau support, telle une boucle recevant une tige ou un anneau, apte à être passée dans une fente complémentaire ménagée dans le plateau support et à y être retenue en verrouillage, de préférence dans un logement protégé, en particulier une fente ménagée dans le fond de ladite rainure.

Ces modes de liaison de la sangle au plateau support ne sont pas les seuls possibles.

Selon un autre aspect, l'invention porte également sur la ceinture d'un container, prise seule, la ceinture comprenant des panneaux articulés l'un à l'autre dont au moins deux panneaux opposés comprennent chacun au moins une ouverture de passage d'une sangle de liaison de la ceinture au plateau support.

L'invention porte également sur le plateau support ou palette d'un container conformée pour recevoir la ceinture et la sangle de container précitées.

L'invention concerne également un kit de montage sur un dit container, comprenant un ensemble de sangles et passants ou oeillets de passage des sangles, tels que décrits ci-dessus, et une nouvelle application de montage d'un container comprenant une ceinture montée sur un plateau support, au moyen d'au moins un ensemble desdits sangles et passants ou oeillets de passage des sangles, tels que décrits ci-dessus.

### Brève description des figures

Un mode de réalisation, non limitatif, de l'invention est décrit ci-après plus en détail, en référence aux figures annexées sur lesquelles:
La figure 1 montre en perspective un container conforme à l'invention en position développée de service;
La figure 2 montre en perspective la ceinture du container de la figure 1 en cours de rabattement;
La figure 3 montre selon une vue en perspective la ceinture du container de la figure 1 rabattue sur le plateau support ou palette du container;
La figure 4 montre en perspective un dispositif d'attache de la sangle à la palette du container de la figure 1 ;
La figure 5 montre en perspective l'attache du dispositif d'attache de la figure 4 sur la palette du container ; et
La figure 6 montre l'attache du dispositif d'attache de la figure 4 sous la palette du container.

### Description détaillée de modes de réalisation de l'invention

La figure 1 montre un container 1 formé d'une ceinture 3 destinée à venir en appui vertical et fixation sur le plateau d'une palette 5 pour constituer un volume de chargement. Le container comporte également un couvercle supérieur 6 destiné à fermer la ceinture 3 en position développée de service. L'invention ne se limite pas à la fixation sur une palette mais pourrait concerner tout autre support, tel qu'un chariot à roulettes.

La palette est de préférence réalisée en matière plastique de manière à assurer à la fois légèreté et robustesse.

La ceinture 3 comprend ici quatre panneaux 7 articulés l'un à l'autre pour former en position développée un volume de chargement d'articles.

Les panneaux 7 sont avantageusement réalisés dans une seule plaque en matière plastique ou bien dans deux ou plusieurs plaques soudées entre elles, convenablement découpée et pliée. Par exemple, il peut s'agir d'une plaque dite alvéolaire, obtenue par extrusion de matière plastique et formée de deux feuilles planes de couverture espacées l'une de l'autre et reliées par des entretoises ménageant entre elles et les couvertures des alvéoles parallèles les unes aux autres. Une telle plaque est commercialisée sous la marque Akylux®. Ce matériau allie légèreté et rigidité selon la direction des alvéoles. Il peut s'agir aussi d'une plaque telle que commercialisée sous la marque Akyboard® comprenant deux feuilles espacées l'une de l'autre et reliées entre elles par des entretoises en forme de dômes, bulles ou de cylindres et obtenue par extrusion, thermoformage et soudage de feuilles entre elles.

La ceinture 3 repose en appui vertical par son bord inférieur 9 (voir aussi la figure 2), en service, dans une rainure périphérique 11 formée autour du plateau 13 de la palette.

La ceinture 3 est fixée à la palette 5 par un moyen de fixation, lequel comprend un ensemble d'au moins une sangle 15 solidaire de la palette 5, en au moins deux points distants de celle-ci, deux sangles parallèles 15 dans le présent cas solidaires de la palette par leurs extrémités (figure 3).

La ceinture 3 est agencée pour être reliée coulissante aux sangles 15 par au moins un panneau 7, deux panneaux 7 ici, en sorte d'être déployée sur la palette 5 d'une position hors service, à plat, à une position dressée sur la palette.

Les sangles 15 sont identiques. Elles sont disposées parallèlement au plan du plateau 13 de la palette à faible distance de ce dernier, étant passées dans des ouvertures 19 de la ceinture ménagées à la base de celle-ci. Ces ouvertures 19 sont pourvues chacune d'un oeillet 21 de passage de la sangle 15, lequel protège l'ouverture 19 et facilite le passage de la sangle 15 dans l'ouverture 19. Les sangles 15 sont disposées symétriquement l'une par rapport à l'autre par rapport à un plan médian P de la palette.

Les sangles 15 sont reliées par leurs extrémités 23, chacune à deux bords de côté opposés 17 de la palette ou en léger retrait de ces bords.

Lesdites extrémités 23 des sangles sont pourvues chacune d'une boucle 25 et d'une tige rigide 27 reçue dans la boucle et dépassant par ses extrémités de la boucle (figure 4). On lie la sangle 15 à la palette 5 en introduisant la tige 27 d'extrémité de la sangle dans une fente complémentaire 29 ménagée dans le fond de la rainure 11 (figure 5) et en tournant ou déplaçant cette tige 27 par rapport à la fente 29, sous la palette (figure 6), de manière à solidariser en crochetage la tige 27 à la palette 5.

La sangle 15 étant en matériau relativement élastique, elle peut être prévue à une longueur déterminée, légèrement inférieure à la distance entre rainures opposées 11 desdits bords de côté opposés 17, de sorte qu'en la montant en liaison à la palette (auxdites rainures) par ses extrémités, elle soit légèrement tendue pour maintenir rigidement la ceinture 3 solidairement à la palette 5 tout en ménageant une marge de débattement de la sangle 15 sur la palette 5.

Naturellement, il est possible de pourvoir l'extrémité 23 de liaison de la sangle à la palette d'un dispositif d'attache qui permette de régler le niveau de serrage de la sangle à la palette, tel un dispositif à boucle dentée à serrage par traction sur l'extrémité de la sangle (non représenté). D'autres moyens sont à la portée de l'homme du métier.

La ceinture 3 comporte deux panneaux droits opposés 7a (non repliables) et deux autres panneaux opposés 7b repliables en deux parties égales 7c, tel un M. Les ouvertures 19 des sangles sont ménagées dans les panneaux opposés droits 7a de la ceinture, à leur base. Ainsi, les sangles 15 passent dans les panneaux opposés droits 7a et sous les panneaux repliables opposés 7b de la ceinture. La ceinture peut glisser par ses panneaux droits 7a sur les sangles 15 et sur le plateau 13 de palette depuis une position dressée droite (figure 1) à une position repliée (figure 2) et jusqu'à une position complètement repliée à plat où elle peut être rabattue sur le plateau 13 de la palette (figure 3).

Cette manoeuvre de rabattement de la ceinture à partir de la position dressée est réalisée en levant légèrement de sa rainure 11 le panneau droit 7a comportant les ouvertures 19 de sangle, tourné vers l'opérateur, et en poussant ce panneau vers le panneau extérieur opposé 7a. La ceinture 3 se replie par ses deux panneaux opposés repliables 7b relevés de leur rainure, dans sa translation vers le panneau droit extérieur 7a, jusqu'à un pliage à plat dressé, au niveau de la rainure 11 recevant ce panneau droit externe. A cette position, la ceinture 3 étant en position instable sur la palette 5, elle peut être rabattue par son propre poids sur celle-ci, simplement en tombant par côté sur le plateau 13 de palette depuis ladite rainure 11 de panneau externe 7a.

Une manoeuvre de rabattement inverse de la ceinture 3 peut encore être exécutée, en levant de la rainure 11 le bord du panneau droit externe 7a et en tirant le panneau vers l'intérieur. La ceinture 3 se replie alors dans une translation vers l'opérateur jusqu'à la rainure 11 proche de ce dernier. Au repliage à plat de la ceinture 3, celle-ci peut basculer sur côté vers l'extérieur sur le plateau 13 de palette.

Le dressage de la ceinture 3 à partir d'une position rabattue est réalisé en relevant la ceinture en position droite puis en dépliant la ceinture selon un mouvement de la ceinture inverse à son repliement.

Lorsque la ceinture 3 est rabattue sur la palette 5, au non usage du container 1, ce dernier occupe alors un volume minimal et le couvercle 6 peut alors être disposé sur la ceinture 3 rabattue sur la palette, ce qui confère la possibilité d'empiler plusieurs containers 1 ainsi disposés pour leur stockage.

Ces manoeuvres de rabattement ou dressage droit de la ceinture 3 sont faciles et rapides à réaliser, ce qui représente pour l'opérateur une économie d'énergie et de temps relativement à la fixation classique d'un container à ceinture amovible sur palette par des verrous à la palette, comme évoqué précédemment.

Il est à noter qu'au rabattement de la ceinture 3, les parties de sangle 15 en prise dans les ouvertures 19 se déforment légèrement, ces faibles déformations étant absorbées par l'élongation des sangles 15.

Des variantes de réalisation peuvent être imaginées dans le cadre de l'invention, selon lequel la ceinture en fonction de ses dimensions pourrait supporter plusieurs sangles parallèles sur la palette.

De plus, les sangles pourraient être fixées à deux côtés adjacents de la palette.

Enfin, la ceinture peut être montée coulissante sur la palette par un seul panneau, le panneau opposé étant fixée par un autre moyen à la palette.

Par ailleurs, les formes des éléments de fixation de type sangle à la palette peuvent être divers.

## Revendications

1. Container (1) comprenant un plateau support (5) et une ceinture (3) formée de plusieurs panneaux (7) aptes à être déployés sur le plateau support en un volume de chargement du container, la ceinture (3) étant alors en appui vertical sur le plateau support (5) par son bord inférieur (9) et fixée au plateau support par au moins un élément de fixation de la ceinture au plateau support, container **caractérisé par le fait que** l'élément de fixation comprend au moins une sangle (15) solidaire du plateau support (5) en deux points distants l'un de l'autre, la ceinture (3) étant reliée en coulissement à la sangle (15) par au moins l'un de ses panneaux (7).

2. Container selon la revendication 1, dans lequel ledit container (1) comprend deux sangles (15) ou plus disposées notamment parallèlement entre elles sur le plateau support (5).

3. Container selon la revendication 1 ou 2, dans lequel la ceinture (3) est apte à être déployée d'une position hors service à faible volume, par exemple mise à plat, à une position dressée de service offrant un volume de chargement sur le plateau support (5).

4. Container selon la revendication 3, dans lequel la ceinture (3) est configurée pour être rabattue en position hors service sur une surface (13) du plateau support circonscrite dans celle de la section de base de la ceinture (3) dressée sur le plateau support (5).

5. Container selon la revendication 4, dans lequel le container (1) comprend un couvercle (6) pour fermer la ceinture (3) en position dressée, à sa partie supérieure, ce couvercle (6) pouvant être disposé sur la ceinture (3) rabattue en position hors service sur le plateau support (5).

6. Container selon la revendication 4 ou 5, dans lequel la ceinture (3) est conformée pour être dressée par dépliage de sa paroi (7), depuis un état rabattu jusqu'à un état dressé, et inversement être rabattue par pliage de sa paroi (7) depuis un état dressé.

7. Container selon l'une quelconque des revendications précédentes, dans lequel ladite sangle (15) est montée traversant la base de deux panneaux opposés de la ceinture (3), dans des ouvertures (19) ménagées sur la ceinture.

8. Container selon la revendication 7, dans lequel la ceinture (3) comporte quatre panneaux de côté (7) articulés l'un à l'autre, deux panneaux opposés (7b) de la ceinture étant repliables chacun en au moins deux parties (7c) venant l'une sur l'autre, et les ouvertures (19) de passage des sangles (15) sont formées dans les deux autres panneaux (7a) de la ceinture.

9. Container selon l'une quelconque des revendications précédentes, dans lequel le bord inférieur (9) de la ceinture est reçu dans une rainure périphérique (11) du plateau support, ladite sangle (15) étant configurée pour coopérer avec ladite rainure (11) pour lier la ceinture (3) au plateau support (5).

10. Container selon l'une quelconque des revendications précédentes, dans lequel la sangle (15) comporte une caractéristique élastique telle que lorsqu'elle est reliée au plateau support (5), elle soit maintenue serrée sur la ceinture (3) aussi bien à un état rabattu qu'à un état dressé de la ceinture.

11. Container selon l'une quelconque des revendications précédentes, dans lequel ladite sangle (15) comporte au moins une extrémité (23) amovible, ladite extrémité (23) amovible de la sangle comportant un dispositif d'attache au plateau support, comprenant une partie de prise au plateau support, telle une boucle (25) recevant une tige (27) ou un anneau, apte à être passée dans une fente complémentaire (29) ménagée dans le plateau support et à y être retenue en verrouillage.

## Patentansprüche

1. Behälter (1), der eine Trägerplatte (5) und eine Umhüllung (3) umfasst, die aus mehreren Paneelen (7) gebildet ist, die auf der Trägerplatte in ein Volumen zum Beladen des Behälters ausklappbar sind, wobei die Umhüllung (3) über ihren unteren Rand (9) dann vertikal auf der Trägerplatte (5) abgestützt ist und an der Trägerplatte durch wenigstens ein Befestigungselement der Umhüllung an der Trägerplatte befestigt ist, wobei der Behälter **dadurch gekennzeichnet ist, dass** das Befestigungselement wenigstens einen Gurt (15) umfasst, der mit der Trägerplatte (5) an zwei voneinander entfernten Punkten fest verbunden ist, wobei die Umhüllung (3) mit dem Gurt (15) über wenigstens eines ihrer Paneele (7) gleitend verbunden ist.

2. Behälter nach Anspruch 1, wobei der Behälter (1) zwei Gurte (15) oder mehr umfasst, die insbesondere zueinander parallel auf der Trägerplatte (5) angeordnet sind.

3. Behälter nach Anspruch 1 oder 2, wobei die Umhüllung (3) aus einer Außerbetriebsposition mit geringem Volumen, zum Beispiel flachgelegt, in eine aufgerichtete Betriebsposition ausklappbar ist, die ein Ladevolumen auf der Trägerplatte (5) bereitstellt.

4. Behälter nach Anspruch 3, wobei die Umhüllung (3) ausgebildet ist, auf einer Fläche (13) der Trägerplatte in die Außerbetriebsposition zusammengeklappt zu werden, die von der des Basisquerschnitts der Umhüllung (3), die auf der Trägerplatte (5) aufgerichtet ist, umgrenzt ist.

5. Behälter nach Anspruch 4, wobei der Behälter (1) einen Deckel (6) umfasst, um die Umhüllung (3) in aufgerichteter Position in ihrem oberen Teil zu verschließen, wobei dieser Deckel (6) auf der Umhüllung (3) angeordnet sein kann, die in der Außerbetriebsposition auf der Trägerplatte (5) zusammengeklappt ist.

6. Behälter nach Anspruch 4 oder 5, wobei die Umhüllung (3) ausgebildet ist, um durch Ausklappen ihrer Wand (7) von einem zusammengeklappten Zustand in einen aufgerichteten Zustand aufgerichtet werden und umgekehrt durch Klappen ihrer Wand (7) aus einem aufgerichteten Zustand zusammengeklappt werden zu können.

7. Behälter nach einem der vorhergehenden Ansprüche, wobei der Gurt (15) so montiert ist, dass er die Basis von zwei einander gegenüberliegenden Paneelen der Umhüllung (3) durch Öffnungen (19) durchquert, die auf der Umhüllung angeordnet sind.

8. Behälter nach Anspruch 7, wobei die Umhüllung (3) vier Seitenpaneele (7) aufweist, die aneinander angelenkt sind, wobei zwei einander gegenüberliegende Paneele (7b) der Umhüllung jedes in wenigstens zwei Teile (7c) einklappbar sind, die aufeinander kommen, und die Durchtrittsöffnungen (19) der Gurte (15) in den zwei anderen Paneelen (7a) der Umhüllung gebildet sind.

9. Behälter nach einem der vorhergehenden Ansprüche, wobei der untere Rand (9) der Umhüllung in einer umlaufenden Nut (11) der Trägerplatte aufgenommen ist, wobei der Gurt (15) für das Zusammenwirken mit der Nut (11) ausgebildet ist, um die Umhüllung (3) mit der Trägerplatte (5) zu verbinden.

10. Behälter nach einem der vorhergehenden Ansprüche, wobei der Gurt (15) eine derartige Federkennlinie aufweist, dass er, wenn er mit der Trägerplatte (5) verbunden ist, sowohl in einem zusammengeklappten Zustand als auch in einem aufgerichteten Zustand der Umhüllung auf der Umhüllung (3) festgespannt gehalten werden kann.

11. Behälter nach einem der vorhergehenden Ansprüche, wobei der Gurt (15) wenigstens ein lösbares Ende (23) aufweist, wobei das lösbare Ende (23) des Gurts eine Vorrichtung zum Befestigen an der Trägerplatte aufweist, die ein Teil für den Eingriff mit der Trägerplatte umfasst, wie eine Schlaufe (25), die einen Stab (27) oder einen Ring aufnimmt, das in einen komplementären Schlitz (29) eingeführt werden kann, der in der Trägerplatte vorgesehen ist und dort in Verriegelung gehalten wird.

## Claims

1. Container (1) comprising a support plate (5) and a belt (3) which is formed of a plurality of panels (7) which can be unfolded on the support plate in a loading space of the container, the belt (3) thus being vertically supported on the support plate (5) by the lower edge (9) thereof and being attached to the support plate by at least one element for attaching the belt to the support plate, the container being **characterised in that** the attachment element comprises at least one strap (15) which is rigidly connected to the support plate (5) at two points which are remote from one another, the belt (3) being slidably connected to the strap (15) by at least one of the panels (7) thereof.

2. Container according to claim 1, wherein said container (1) comprises two or more straps (15) which are arranged in particular in parallel with one another on the support plate (5).

3. Container according to either claim 1 or claim 2, wherein the belt (3) can be unfolded from a non-operating position with low volume, for example placed flat, to an upright operating position which provides a loading space on the support plate (5).

4. Container according to claim 3, wherein the belt (3) is configured to be lowered into the non-operating position on a surface (13) of the support plate which is contained within the surface of the base portion of the belt (3) which is upright on the support plate (5).

5. Container according to claim 4, wherein the container (1) comprises a cover (6) for closing the belt (3) in the upright position, at the upper part thereof, said cover (6) being able to be arranged on the belt (3) which is lowered into the non-operating position on the support plate (5).

6. Container according to either claim 4 or claim 5, wherein the belt (3) is designed to be raised into the upright position by unfolding the wall (7) thereof, from a lowered state to an upright state, and conversely to be lowered by folding the wall (7) thereof from an upright state.

7. Container according to any of the preceding claims, wherein said strap (15) is mounted so as to pass through the base of two opposite panels of the belt (3) into the openings (19) made in the belt.

8. Container according to claim 7, wherein the belt (3) comprises four side panels (7) which are hinged to one another, two opposite panels (7b) of the belt each being foldable in at least two parts (7c) which come to rest on one another, and the openings (19) for the straps (15) to pass through are formed in the two other panels (7a) of the belt.

9. Container according to any of the preceding claims, wherein the lower edge (9) of the belt is accommodated in a peripheral groove (11) of the support plate, said strap (15) being configured to cooperate with said groove (11) to connect the belt (3) to the support plate (5).

10. Container according to any of the preceding claims, wherein the strap (15) has a resilient property such that when it is connected to the support plate (5), it is held so as to be clamped on the belt (3) in a lowered state and in an upright state of the belt.

11. Container according to any of the preceding claims, wherein said strap (15) comprises at least one detachable end (23), said detachable end (23) of the strap comprising a device for fastening to the support plate, comprising a part for engaging with the support plate, such as a loop (25) which receives a rod (27) or a ring, capable of being passed into a complementary slot (29) made in the support plate and capable of being held there in a locked manner.
